# FASCICULE DE BREVET EUROPEEN

(11) **EP 1 336 390 B1**
(45) Date de publication et mention de la délivrance du brevet: **05.09.2012**
(21) Numéro de dépôt: 03011412.8
(22) Date de dépôt: 23.11.1998
(51) Int. Cl.: A61D 19/00, A61D 19/02

(54) **Paillette avec insert adapteur**
Kanültube mit Einsatzadaptor
Tube having an insert adapter

(30) Priorité: 24.11.1997 FR 9714728
(43) Date de publication de la demande: 20.08.2003
(62) Demande divisionnaire de: 98402910.8
(73) Titulaire: IMV Technologies, 61300 Saint-Ouen-Sur-Iton (FR)
(72) Inventeur: Saint-Ramon, Jean-Gérard, 61300 L'Aigle (FR); Beau, Christian, 78960 Voisins Le Bretonneux (FR); Ehrsam, Alain, 69002 Lyon (FR)
(74) Mandataire: Santarelli

(56) Documents cités:
- FR-A- 1 488 345
- FR-A- 2 539 628
- FR-A- 2 651 793

## Description

La présente invention concerne une paillette pour la conservation de petites quantités de substances, notamment des substances biologiques, en particulier des liquides biologiques.

Ce type de paillette, connue sous la dénomination de "paillette française", a été divulgué pour la première fois dans le brevet français N° 995 878.

Les paillettes utilisées jusqu'à présent comprennent un bouchon tripartite constitué par deux tampons d'une substance fibreuse enserrant une poudre susceptible de se transformer au contact d'un liquide en une pâte ou gel imperméable adhérant à la paroi du tube en créant un bouchon étanche.

Les paillettes à bouchon tripartite mises au point et commercialisées par la Demanderesse donnent toute satisfaction. Néanmoins, une certaine absorption de liquide contenu dans la paillette a pu être constatée, quoique très faible.

Il existe des paillettes de différents diamètres. Pour des paillettes de grand diamètre, par exemple, 3,7 mm, le bouchon tripartie aura une taille plus importante et l'absorption y sera d'autant plus conséquente.

Le brevet français N° 1 488 345 décrit divers perfectionnements, en particulier la prévision d'un tube de plastique introduit en force pour maintenir en place le bouchon lors du remplissage

Un objet de l'invention est de fournir une paillette comportant un indicateur de remplissage.

D'autres objets et avantages de l'invention apparaîtront à la lecture de la description ci-après.

La présente invention répond à l'objet ci-dessus et fournit une paillette pour la conservation de petites quantités de substances, notamment de substances biologiques, se composant d'un segment de tube, dans laquelle ledit segment de tube est muni à l'intérieur de l'une de ses extrémités d'un insert percé d'un orifice sensiblement coaxial, caractérisée en ce que l'insert est un tube capillaire servant d'indicateur de remplissage.

Avec un tel insert capillaire, la paillette est utilisée sans bouchon. L'insert sert ainsi d'indicateur de remplissage.

L'insert est habituellement en un matériau choisi parmi les matériaux élastomères, les matériaux thermoplastiques et les matériaux élastomères thermoplastiques. Il peut également être en métal ou en tout autre matériau approprié.

L'extrémité de la paillette ne comportant par l'insert selon l'invention, demeure normalement ouverte pour l'introduction du produit à conserver, qui est généralement un liquide.

Pour mettre le produit chargé à l'abri de toute contamination, l'extrémité ouverte est obturée, par exemple par soudage, notamment aux ultrasons ou thermique, ou toute autre technique appropriée connue de l'homme de l'art.

Il est par ailleurs avantageux de pouvoir marquer les paillettes par "code couleur" sans avoir à recourir à des paillettes colorées. Ceci peut être effectué selon la présente invention en choisissant un insert en un matériau thermoplastique coloré ou en matériau élastomère thermoplastique coloré.

Ici, où l'insert est un capillaire, le diamètre de l'orifice intérieur de l'insert a habituellement un diamètre compris entre environ 0,5 mm et 2 mm, mais pas exclusivement.

L'invention sera à présent illustrée de façon non limitative en référence au dessin annexé dans lequel la figure 1 est une vue en coupe longitudinale d'une paillette selon l'invention.

Dans la figure 1, la paillette 1 est constituée d'un segment de tube 2 muni de l'insert 3 percé d'un orifice capillaire sensiblement coaxial, sans bouchon.

L'homme de l'art comprendra que bien que l'invention ait été décrite et illustrée pour des modes de réalisation particuliers, de nombreuses variantes peuvent être envisagées tout en restant dans le cadre de l'invention tel que défini dans les revendications annexées.

## Revendications

1. Paillette (1) pour la conservation de petites quantités de substances, notamment de substances biologiques, se composant d'un segment de tube (2), dans laquelle ledit segment de tube est muni à l'intérieur de l'une de ses extrémités d'un insert (3) percé d'un orifice sensiblement coaxial (4), **caractérisée en ce que** l'insert est un tube capillaire servant d'indicateur de remplissage.

2. Paillette selon la revendication 1, **caractérisée en ce que** l'insert est en un matériau choisi parmi les matériaux élastomères, les matériaux thermoplastiques et les matériaux élastomères thermoplastiques.

3. Paillette selon la revendication 1, **caractérisée en ce que** l'insert est en un matériau choisi parmi les métaux.

4. Paillette selon la revendication 2, **caractérisée en ce que** l'insert est coloré.

5. Paillette selon l'une quelconque des revendications 1 à 4, **caractérisée en ce que** le diamètre de l'orifice intérieur de l'insert est compris entre 0,5 mm et 2 mm.

## Claims

1. Straw (1) for the conservation of small quantities of substances, in particular of biological substances, consisting of a segment of tube (2), in which said segment of tube is provided, inside one end, with an insert (3) with a substantially coaxial orifice (4) through it, **characterised in that** the insert is a capillary tube serving as a filling indicator.

2. Straw according to claim 1, **characterised in that** the insert is made from a material chosen from elastomer materials, thermoplastics materials and thermoplastics elastomer materials.

3. Straw according to claim 1, **characterised in that** the insert is made from a material chosen from the metals.

4. Straw according to claim 2, **characterised in that** the insert is colored.

5. Straw according to any one of claims 1 to 4, **characterized in that** the diameter of the orifice inside the insert is between 0.5 mm and 2 mm.

## Patentansprüche

1. Röhrchen (Besamungsrohr) (1) zur Aufbewahrung kleiner Mengen von Substanzen, insbesondere biologischer Substanzen, aufweisend einen Rohrsegment (2), wobei das Rohrsegment (2) im Inneren einer seiner Enden mit einem eine im Wesentlichen koaxiale Durchgangsöffnung (4) aufweisenden Einsatz (3) versehen ist,
**dadurch gekennzeichnet,**
**dass** der Einsatz ein Kapillarröhrchen ist, welches als Füllstandsanzeiger dient.

2. Röhrchen nach Anspruch 1, **dadurch gekennzeichnet, dass** der Einsatz aus einem Material besteht, welches ausgewählt ist aus elastomeren Materialien, thermoplastischen Materialien und elastomerenthermoplastischen Materialien.

3. Röhrchen nach Anspruch 1, **dadurch gekennzeichnet, dass** der Einsatz aus einem Material besteht, welches ausgewählt ist aus Metallen.

4. Röhrchen nach Anspruch 2, **dadurch gekennzeichnet, dass** der Einsatz farbig ist.

5. Röhrchen nach einem der Ansprüche 1 bis 4, **dadurch gekennzeichnet, dass** der Innendurchmesser der Öffnung des Einsatzes im Bereich von 0,5 mm bis 2 mm liegt.
